# EUROPÄISCHE PATENTSCHRIFT

(11) **EP 0 189 394 B1**
(45) Veröffentlichungstag und Bekanntmachung des Hinweises auf die Patenterteilung: **12.07.1989**
(21) Anmeldenummer: 83903177.0
(22) Anmeldetag: 03.10.1983
(51) Int. Cl.: F21V 17/02, F21V 9/10

(54) **REFLEKTORANORDNUNG**
REFLECTOR DEVICE
REFLECTEUR LUMINEUX

(43) Veröffentlichungstag der Anmeldung: 06.08.1986
(73) Patentinhaber: Wendel, Heinrich, D-65719 Hofheim (DE)
(72) Erfinder: Wendel, Heinrich, D-65719 Hofheim (DE)
(74) Vertreter: Stoffregen, Hans-Herbert, Dr. Dipl.-Phys.
(86) Internationale Anmeldenummer: EP8300256
(87) Internationale Veröffentlichungsnummer: WO8501566

(56) Entgegenhaltungen:
- DE-A- 3 212 284
- DE-C- 354 026
- FR-A- 1 122 459
- US-A- 4 074 124

## Beschreibung

Die Erfindung bezieht sich auf eine Reflektoranordnung für eine ein dem natürlichen Tageslicht entsprechendes Spektrum aufweisende künstliche Lichtquelle vorzugsweise eine Leuchtstoffröhre mit zumindest teilweise um die Lichtquelle angeordneten und einstellbaren Reflektorelementen.

Eine entsprechende Reflektoranordnung ist dem DE-U-1 803 911 zu entnehmen. Dabei ist die Reflektoranordnung in einer Straßenleuchte angeordnet, um durch Einstellen der einzelnen als Spiegel ausgebildeten Reflektorelementen eine Anpassung der Lichtstärkeverteilung jeder einzelnen Leuchte an die jeweiligen Straßenverhältnise vornehmen zu können. Dabei werden die auf einem Kranz um die Lampe angeordneten Einzelspiegel nach dem Aufstellen der Lampe einmal eingestellt, um so - wie erwähnt - auf die gewünschten Straßenverhältnisse eingestellt zu werden.

Der GB-A-9 740 ist eine Reflektoranordnung für künstliches Licht zu entnehmen, die aus kranzförmig um eine Lichtquelle angeordneten Einzelreflektoren besteht, die derart verschwenkbar sind, daß die Lampe entweder eine Decke oder einen Boden eines Raumes beleuchtet.

Der US-A-4 074 124 ist eine Beleuchtungsanordnung zu entnehmen, mit der die Lichtverhältnisse von Tag und Nacht simuliert werden können.

Dabei ist unter Lichtverhältnissen nur der Helligkeitsgrad zu verstehen. Die Simulation erfolgt dadurch, daß eine stabförmige Lampe von einem einen Schlitz aufweisenden drehbaren Reflektor umgeben ist, der in Abhängigkeit von der gewünschten nachzuempfindenden Tageszeit die von der Lampe abgegebene Strahlung nicht, teilweise oder vollständig abdeckt.

Aufgabe der vorliegenden Erfindung ist es, eine Reflektoranordnung der eingangs genannten Art so auszubilden, daß die biologischen Wirkungen von künstlichen Lichtquellen dahingehend verbessert werden, daß insbesondere die Farbtemperatur des von der Lichtquelle stammenden Lichts dem Tagesverlauf des natürlichen Tageslichts entspricht, also dem natürlichen Circadian-Rhythmus nachahmbar ist.

Die Aufgabe wird erfindungsgemäß dadurch gelöst, daß jedes Reflektorelement ein prismenförmig ausgebildeter um seine Längsachse drehbarer Körper ist und sich entlang der Längsachse der Lichtquelle erstreckt, wobei zumindest zwei der Körperseitenflächen eine voneinander abweichende Geometrie mit Unterschiedlichen optischen Eigenschaften aufweisen. Dabei ist unter optischer Eigenschaft bzw. Wirksamkeit zu verstehen, daß insbesondere die Farbtemperatur des reflektierten Lichts veränderbar ist, um so dem Tagesverlauf des natürlichen Lichts zu entsprechen. Gleichzeitig wird durch das Verstellen der Reflektorelemente Zueinander und das wahlweise Ausrichten der unterschiedlich reflektierenden Körperseitenfläche neben der Veränderung der Farbtemperatur sichergestellt, daß die Beleuchtungs stärke dem Tageslicht entsprechend nachvollzogen wird. Zu diesem Zweck können die einzelnen Reflektorelemente synchron gesteuert werden, gegebenenfalls durch einen vorprogrammierten Regetmechanismus, so daß der natürliche Ablauf des Tageslichts simuliert wird. Dadurch wird die monotone Beleuchtungsstärke und Farbtemperatur der bekannten künstlichen Lichtquellen unterbunden.

Infolgedessen wird dem menschlichen Organismus auch dann, wenn er unter entsprechenden künstlichen Lichtquellenverhältnissen arbeiten muß, ein natürlicher Stoffwechsel und Hormonhaushalt gewährleistet. Dabei können die Reflektorelemente derart auf die Lichtquelle kontrolliert ausgerichtet werden, daß sogar der Durchzug von Wolken oder ähnliches vorgetäuscht wird, indem zum Beispiel kürzere Zeiträume von geringerer Beleuchtungsstärke nachvollzogen werden.

Nach einer besonders hervorzuhebenden Ausgestaltung ist der prismenförmige Körper ein Dreieckprisma, dessen drei Seitenflächen mit voneinander abweichender Geometrie versehen sind, wobei deren optische Wirksamkeit ebenfalls unterschiedlich gewählt ist. So ist nach hervorzuhebenden Merkmalen der Erfindung eine der Seitenflächen konvex ausgebildet und zeigt vorzugsweise eine strukturierte Oberfläche. Diese konvexe Seitenfläche, die rot ist oder zumindest eine Rottönung aufweist, stellt sicher, daß verstärkt der Rotanteil des von der künstlichen Lichtquelle stammenden Lichts reflektiert wird, wohingegen der UV-Anteil des Spektrums verringert reflektiert wird. Mittels dieser konvex ausgebildeten roten Seitenfläche des Dreieckprismas soll sichergestellt werden, daß die Farbtemperatur im Bereich von ca. 35000 Kelvin liegt. Durch die konvexe Form wird auch erkennbar, daß der Reflexionsgrad im Vergleich zu plan oder konkav geformten Flächen geringer ist.

Die zweite Seitenfläche ist nach der erfindungsgemäßen Lehre plan ausgebildet, zeigt eine gelbe Farbe, um so die UV-Strahlung besonders gut zu reflektieren und die Farbtemperatur auf insgesamt ca. 4500° K zu erhöhen. Durch die ebene Ausbildung kann die Beleuchtungsstärke des von der künstlichen Lichtquelle stammenden Lichts um ca. 12 % angehoben werden.

Schließlich ist die dritte Seitenfläche konkav ausgebildet, zeigt also den höchsten Reflexionsgrad und wirkt silberfarben - dies wird durch eine Spezialaluminiumlegierung insbesondere eine Magnesium-Aluminium-Legierung erzeugt -, um so zum einen die Helligkeit zu maximieren und zum anderen die Farbtemperatur auf in etwa 5400° K zu steigern. Dadurch ist auch gleichzeitig die höchste UV-Reflexion von den Reflektorflächen gewährleistet.

Kann die Beleuchtungsstärke zum einen durch die der Lichtquelle zugewandte Fläche des Reflektorelementes bis zu ± 25 % variiert werden, so geschieht dies außerdem dadurch, daß der freie lichte Abstand zwischen aneinandergrenzenden Kanten von nebeneinander angeordneten Reflektorelementen während des Drehvorgangs verändert wird, so daß dadurch automatisch der Reflexionsgrad erhöht bzw. verringert wird.

In weiterer Ausgestaltung der Erfindung kann die direkte von der künstlichen Lichtquelle stammende Strahlung zusätzlich bezüglich der Beleuchtungsstärke und Farbtemperatur verändert werden, indem Folien und/oder verstellbare Reflektoren zum Beispiel in Form von Jalousien angeordnet werden.

Vorzugsweise ist die Reflektoranordnung für eine Leuchtstoffröhre bestimmt, die mit geglättetem Gleichstrom betreibbar ist, wobei während des Betriebes eine Umpolung der Lampenelektroden erfolgt. Dadurch wird zum einen der Stromverbrauch um schätzungsweise 37 % im Vergleich zu den bekannten ausschließlich mit Wechselstrom betriebenen Leuchtstoffröhren (zum einen durch die Erhöhung der Lumen/Wattleistung um 20 %, zum anderen wird der Stromverbrauch gegenüber bekannten Schaltungen um 17 % verringert) reduziert, und zum anderen die biologische Wirkung entsprechender Lampen um ca. 300 % erhöht, indem die negativen Auswirkungen wie zum Beispiel optisches Flimmern, elektromagnetische Störfelder usw. ausgeschlossen werden. Dabei dürfte insbesondere eine Leuchtstoffröhre Verwendung finden, wie sie unter der Bezeichnung True Lite auf dem Markt ist und nahezu vollständig das natürliche Sonnenlichtspektrum einschließlich der UVA- und UVB-Anteile emitiert.

Weitere Einzelheiten, Vorteile und Merkmale der Erfindung ergeben sich sowohl aus den Ansprüchen als auch aus den in der Zeichnung dargestellten bevorzugten Ausführungsbeispielen.

Es zeigen:
Fig. 1 Eine mit einer erfindungsgemäßen Reflektoranordnung versehene Leuchtstoffröhre,
Fig. 2 in vergrößerter Darstellung die Reflektoranordnung nach Fig. 1,
Fig. 3 eine Detaildarstellung eines Reflektorelements gemäß Fig. 2 und ,
Fig.4 eine alternative Ausbildung einer Reflektoranordnung gemäß Fig. 1.

Gemäß Fig. 1 ist eine von einer Reflektoranordnung 10 umgebene künstliche Lichtquelle in Form einer Leuchtstoffröhre 12 dargestellt. Dabei befindet sich die Reflektoranordnung 10 in einem Leuchtengehäuse 13, das zum Beispiel an einer Zimmerdecke angebracht oder von dieser abgehängt werden kann. Die Reflektoranordnung 10 besteht gemäß Fig. 2 zumindest aus teilkranzförmig um die Leuchtstofflampe 12 zum Beispiel auf einem gedachten Zylindermantel oder einer anderen gekrümmten Fläche angeordneten Reflektorelemente 14, um so die von der Leuchtstofflampe 12 kommende Strahlung im gewünschten Umfang hinsichtlich der Farbtemperatur und Helligkeit modifizieren und reflektieren zu können. Die Reflektorelemente 14 werden - wie insbesondere die Fig. 3 verdeutlicht - durch prismenförmige Körper gebildet, die an ihren Enden Lagerzapfen 16 bzw. 18 aufweisen, mittels derer diese in dem Gehäuse 13 gelagert werden können. Ferner können von den Lagerzapfen 16 und/oder 18 zum Beispiel Reibräder o.ä. angeordnet sein, die mit an den angrenzenden Reflektorelementen in Wechselwirkung treten, um so zum Beispiel über einen an einer Stirnseite des Gehäuses 13 vorhandenen Getriebemotor 20 ein kontrolliertes und synchrones Drehen der Reflektorelemente 14 zu ermöglichen.

Dabei kann zwischen den einzelnen Reibrädern gegebenenfalls ein Getriebe angeordnet sein, um die Reflektorelemente 14 zwar gleichzeitig aber im entgegengesetzten Sinne verdrehen zu können. Die Steuerung der einzelnen Reflektorelemente 14 kann dabei vorprogrammiert sein, um so im gewünschten Umfang ein Ausrichten auf die Leuchtstofflampe 12 zu gewährleisten, wodurch letztendlich die Beleuchtungsstärke und die Farbtemperatur der abgestrahlten Strahlung bestimmt wird.

Wesentliches Merkmal der Erfindung ist die Ausbildung eines jeden Reflektorelementes 14, das bevorzugt ein Dreieckprisma mit geoemtrisch unterschiedlich ausgebildeten Seitenflächen 22, 24 und 26 ist. Die unterschiedliche Ausbildung der Seitenflächen 22, 24, 26 soll neben einer noch zu beschreibenden Unterschiedlichen optischen Wirksamkeit in Bezug auf die einfallende Strahlung sicherstellen, daß die von der künstlichen Lichtquelle in Form der Leuchtstofflampe 12 stammende Strahlung bezüglich Beleuchtungsstärke und/oder Farbtemperatur derart variiert wird, daß der Tagesablauf des natürlichen Lichts simuliert wird.

So ist die Fläche 22 in Bezug auf die Leuchtstofflampe 12 konkav ausgebildet, ist vorzugsweise mittels einer Spezialaluminiumlegierung wie zum Beispiel eine Magnesium-Aluminium-Legierung silberfarben und weist optische Eigenschaften auf, die sicherstellen, daß die Beleuchtungsstärke erhöht und eine Farbtemperatur der von der Leuchtstofflampe 12 stammenden Strahlung auf in etwa 5400° K eingestellt wird.

Die Seitenfläche 24 ist dagegen plan ausgebildet, reflektiert zwar ebenfalls die UV-Strahlung gut, jedoch in einem geringeren Anteil als die konkav ausgebildete Fläche 22, und stellt die Farbtemperatur des abgegebenen Lichts auf in etwa 450° K ein. Ferner ist die plane Fläche gelb und halbglänzend. Vorzugsweise werden diese Eigenschaften ebenfalls durch eine Spezialaluminiumlegierung erreicht.

Schließlich ist die dritte Fläche 26 konvex ausgebildet und reflektiert verstärkt den Rotanteil des von der Leuchtstofflampe 12 stammenden Lichts, wobei gleichzeitig im Vergleich zur Fläche 24 eine verringerte UV-Reflexion erfolgt. Der von der Fläche 26 wahrgenommene reflektierte Lichtanteil ist aufgrund der konvexen Form im Vergleich zu den Reflexionsanteilen der anderen Flächen 22 und 24 am geringsten. Ferner ist die konvexe Fläche rot und strukturiert, wodurch gleichfalls der Reflexionsgrad verringert wird.

Durch das Ausrichten der einzelnen Reflektorelemente 14 auf die Leuchtstofflampe 12 wird somit sichergestellt, daß das abgestrahlte Licht dem natürlichen Licht eines Tagesverlaufs entspricht, so daß der natürliche biologisch-physiologische Rhythmus gewährleistet ist. Zu der Dimensionierung ist zu erwähnen, daß der Abstand der auf einem Kreis liegenden Kanten eines jeden Reflektorelements 14 in etwa 18 mm ist, wobei der Abstand zwischen der Leuchtstofflampenoberfläche und dem nächstliegenden Reflektorelement in etwa 40 bis 50 mm beträgt. Auch sei erwähnt, daß anstelle eines Dreieckprismas auch ein Sechseckprisma als Reflektorelement treten kann, wobei diametral angeordnete Seitenflächen in ihrer Geometrie und optischen Eigenschaften gleich gewählt sind.

In weiterer Ausgestaltung der Erfindung kann die von der Leuchtstofflampe stammende direkte Strahlung hinsichtlich Beleuchtungsstärke und /oder Farbtemperatur durch vorgesehene Folien oder Reflektoren 28 zusätzlich beeinflußt werden, um gegebenenfalls noch feiner die emitierte Strahlung auf die des natürlichen Tageslichts und dessen Verlauf abstimmen zu können.

Vorzugsweise ist die erfindungsgemäße Reflektoranordnung 10 für eine Leuchtstofflampe 12 bestimmt, die mit einem geglätteten Gleichstrom versorgt wird. Zu diesem Zweck kann die Leuchtstofflampe von einer an das Netz angeschlossenen Gleichrichterschaltung versorgt werden, wie in der Europäischen Patentanmeldung 0062269 desselben Anmelders beschrieben ist. Die von dieser Gleichrichterschaltung stammende Spannung ist dabei weitgehend geglättet, so daß u.a. die bei den bekannten Leuchtstoffröhren auftretenden elektromagnetischen Störfelder oder das optische Flimmern vermieden wird, wodurch physiologisch negative Auswirkungen auf die bei einem von solchen Leuchtstoffröhren stammenden Licht arbeitenden Personen unterbunden werden. Dabei ist wie bereits in der Europäischen Patentanmeldung beschrieben der Gleichrichterschaltung ein periodisch arbeitendes Umpolrelais nachgeschaltet, um ein periodisches Umpolen während des Betriebs zu gewährleisten, wodurch eine Kataphorese vermieden wird.

## Patentansprüche

1. Reflektoranordnung für eine ein dem natürlichen Tageslicht entsprechendes Spektrum aufweisende künstliche Lichtquelle vorzugsweise eine Leuchtstoffröhre mit zumindest teilweise um die Lichtquelle angeordneten und einstellbaren Reflektorelementen, dadurch gekennzeichnet, daß jedes Reflektorelement (14) ein prismenförmig ausgebildeter um seine Längsachse drehbarer Körper ist und sich entlang der Längsachse der Lichtquelle (12) erstreckt, wobei zumindest zwei der Körperseitenflächen (22, 24, 26) eine voneinander abweichende Geometrie mit unterschiedlicher optischer Wirksamkeit aufweisen.

2. Reflektoranordnung nach Anspruch 1, dadurch gekennzeichnet, daß der Körper (14) ein Dreieckprisma ist, dessen Seitenflächen jeweils eine voneinander abweichende Geometrie mit unterschiedlichen optischen Eigenschaften aufweist.

3. Reflektoranordnung nach Anspruch 2, dadurch gekennzeichnet, daß die Seitenflächen (22, 24, 26) konkav, plan und konvex geformt sind.

4. Reflektoranordnung nach Anspruch 3, dadurch gekennzeichnet, daß die konvex ausgebildete Seitenfläche (26) vorzugsweise eine strukturierte Oberfläche aufweist und rot ist sowie verstärkt den Rotanteil und verringert den UV-Anteil der von der Leuchtstofflampe stammenden Strahlung reflektiert.

5. Reflektoranordnung nach Anspruch 3, dadurch gekennzeichnet, daß die plan ausgebildete Seitenfläche (24) vorzugsweise gelb und halbglänzend ist und verstärkt den UV-Anteil der von der Lichtquelle (12) stammenden Strahlung reflektiert.

6. Reflektoranordnung nach Anspruch 3, dadurch gekennzeichnet, daß die konkave Seitenfläche (22) im Vergleich zu den anderen Flächen (24, 26) am stärksten den UV-Anteil der von der Lichtquelle (12) stammenden Strahlung reflektiert.

7. Reflektoranordnung nach Anspruch 6, dadurch gekennzeichnet, daß die konkav ausgebildete Seitenfläche (22) mit einer Aluminium-Magnesium-Legierung versehen ist.

8. Reflektoranordnung nach Anspruch 3, dadurch gekennzeichnet, daß die Farbtemperatur der von der konvexen Seitenfläche (26) reflektierten Strahlung der Lichtquelle (12) vorzugsweise etwa 3500° K, der von der planen Seitenfläche (24) vorzugsweise in etwa 4500° K und der von der konkaven Seitenfläche (22) vorzugsweise in etwa 5400° K beträgt.

9. Reflektoranordnung nach zumindest Anspruch 1, dadurch gekennzeichnet, daß durch die Einstellung der Reflektorelemente (14) der Reflektoranordnung (10) in Bezug auf die Lichtquelle (12) dessen Farbtemperatur zwischen in etwa 3500° und 5400° K kontinuierlich und die Beleuchtungsstärke vorzugsweise um ± 25 % veränderbar ist.

10. Reflektoranordnung nach zumindest Anspruch 1 und Anspruch 8, dadurch gekennzeichnet, daß die Reflektorelemente (14) der Reflektoranordnung (10) derart zueinander und gegenüber der Lichtquelle (12) verstellbar sind, daß die Helligkeit und Farbtemperatur der von der Lichtquelle wahrgenommenen Strahlung dem natürlichen Tageslicht und dessen Verlauf entspricht.

11. Reflektoranordnung nach zumindest Anspruch 1, dadurch gekennzeichnet, daß die Reflektoranordnung zusätzlich zur Beeinflussung der direkten von der Lichtquelle (12) stammenden Strahlung Folie und/oder verstellbare Reflektoren umfaßt.

12. Reflektoranordnung nach zumindest Anspruch 1 für eine Leuchtstoffröhre mit einem dem natürlichen Tageslicht entsprechenden Spektrum, wobei die Leuchtstoffröhre mit geglättetem Gleichstrom betreibbar ist und während des Betriebs eine kontinuierliche Umpolung der Leuchtstofflampenelektroden erfolgt.

## Claims

1. Reflector device for an artificial light source, preferably a Fluorescent light tube, having a spectrum corresponding to the natural daylight, with adjustable reflector bodies at least partially arranged around the light source, characterized thereby that each reflector body (14) is of prismatic configuration and can rotate about its longitudinal axis, and is extending along the longitudinal axis of the light source (12), where at least two of the side faces of the body (22, 24, 26) present a geometry differing from each other with different optical efficiency.

2. Reflector device according to Claim 1, characterized thereby that the body (14) is a triangular prism, of which the side faces each time have a geometry differing from each other with different optical properties.

3. Reflector device according to Claim 2, characterized thereby that the side faces (22, 24, 26) are of concave, flat and convex configuration.

4. Reflector device according to Claim 3, characterized thereby that the convex-designed side face (26) preferably has a structured surface and is red, as well is intensifying the red portion and decreasing the ultraviolet portion that is reflected by the radiation coming from the fluorescent light tube.

5. Reflector device according to Claim 3, characterized thereby that the flat-designed side face (24) is preferably yellow and semi-shining, and is increasingly reflecting the ultraviolet portion of the radiation coming from the light source (12).

6. Reflector device according to Claim 3, characterized thereby that the concave side face (22) as compared to the other faces (24, 26) is most strongly reflecting the ultraviolet portion of the radiation ciming from the light source (12).

7. Reflector device according to Claim 6, characterized thereby that the concave-designed side face (22) is covered with an aluminum- magnesium alloy.

8. Reflector device according to Claim 3, characterized thereby that the colour temperature of the light source (12) radiation reflected by the convex side face (26) is approximately 3500° Kelvin preferably, that of the flat side face (24) preferably approx. 4500° Kelvin, and that of the concave side face (22) preferably approx. 5400° Kelvin.

9. Reflector device according at least to Claim 1, characterized thereby that by the adjustment of the reflector bodies (14) of the reflector device (10) with respect to the light source (12), the colour temperature of same can be continuously varied between approx. 3500° and 5400° Kelvin and its illumination intensity preferably for ± 25 %.

10. Reflector device at least according to Claim 1 and Claim 8, characterized thereby that the reflector bodies (14) of the reflector device (10) can be adjusted with respect to each other and to the light source (12) in such a manner that the light intensity and colour temperature of the radiation percepted by the light source will equal the natural daylight and its progress.

11. Reflector device at least according to Claim 1, characterized thereby that the reflector device in addition is comprising foils and/or adjustable reflectors in order to influence the direct radiation coming from the light source (12)

12. Reflector device at least according to Claim 1 for a fluorescent light tube with a spectrum corresponding to the natural daylight, where the fluorescent tube can be operated with smoothed direct current and during the operation a continuous pole-changing of the electrodes of the fluorescent tube is taking place.

## Revendications

1. Dispositif de réflecteurs pour une source de lumière artificielle équivalant la lumière naturelle solaire, de préférence un tube fluorescent muni d'au moins partiellement d'éléments réflecteurs réglables autour de la source de lumière, caractérisé en ce que chaque élément de réflecteur (14) est un corps en forme prismatique et mobile sur son axe longitudinal et qui s'étend suivant l'axe longitudinal de la source de lumière ( 12), deux faces latérales (22, 24, 26) au moins ayant une géométrie différente l'une de l'autre et étant d'efficacité différente l'une de l'autre.

2. Dispositif de réflecteurs selon revendication n° 1, caractérisé en ce que le corps (14) est un prisme triangulaire dont les faces latérales ont une géométrie différente l'une de l'autre et des propriétés optiques différentes.

3. Dispositif de réflecteurs selon revendication n° 2, caractérisé en ce que les faces latérales (22, 24, 26 ) sont en forme concave, plane et convexe.

4. Dispositif de réflecteurs selon revendication n° 3 caractérisé en ce que la face latérale convexe (26) a, de préférence, une surface structurée et qu'elle est rouge ainsi qu'elle augmente la quote-part rouge tout en réduisant la quote-part de l'ultraviolet émanant de la radiation du tube fluorescent.

5. Dispositif de réflecteurs selon revendication n° 3, caractérisé en ce que la face latérale plane (24) est de préférence jaune et sémi-brillante et qu'elle rend plus forte la radiation émanant de la source de lumière (12).

6. Dispositif de réflecteurs selon revendication n° 3, caractérisé en ce que la face latérale concave (22) reflète, comparée avec les autres faces ( 22, 24 ), le plus fortement la quote-part ultraviolette de la radiation émanant de la source de lumière (12).

7. Dispositif de réflecteurs selon revendication n° 6, caractérisé en ce que la face latérale concave (22) est pourvue d'un alliage aluminium- magnésium.

8. Dispositif de réflecteurs selon revendication n° 3, caractérisé en ce que la température de couleur de la radiation émanant de la radiation reflétée de la face latérale convexe (26) de la source de lumière (12) est de préférence d'environ 3500° K, la température des faces planes (24) de préférence d'environ 4500° K et celle des faces latérales concaves (22) de préférence d'environ 5400° K.

9. Dispositif de réflecteurs selon au moins revendication n° 1, caractérisé en ce que la température du dispositif de réflecteurs est réglable par le réglage des éléments de réflecteur (14) concerant la source de lumière (12) et dont la température de couleur est variable en continu entre environ 3500° K et 5400° K l'intensité lumineuse étant réglable de préférence de ± 25 %.

10. Dispositif der réflecteur (14) selon au moins revendication n° 8, caractérisé en ce que les éléments de réflecteur (14) du dispositif de réflecteurs (10) sont réglables l'un vis-à-vis de l'autre et vis-à-vis de la source de lumière (12) et que la luminance et la température de couleur observées par radiation émanant de la source de lumière corrrespondent à la lumière solaire naturelle et à son écoulement.

11. Dispositif de réflecteurs d'au moins selon revendication n° 1, caractérisé en ce que le dispositif de réflecteurs comprend également, pour influencer la radiation directe émanant de la source de lumière (12), de la feuille et/ou des réflecteurs réglables.

12. Dispositif de réflecteurs selon au moins revendication n° 1, pour un tube fluorescent d'un spectre correspondant à la lumière naturelle solaire, le tube fluorescent pouvant être alimenté par courant continu filtré et l'inversion des pâles s'effectuant de façon continue pendant son fonctionnement.
